# EUROPÄISCHE PATENTSCHRIFT

(11) **EP 1 581 391 B1**
(45) Veröffentlichungstag und Bekanntmachung des Hinweises auf die Patenterteilung: **21.03.2007**
(21) Anmeldenummer: 03799442.3
(22) Anmeldetag: 30.12.2003
(51) Int. Cl.: B41F 5/24, B41F 13/02

(54) **DRUCKMASCHINE UND VERFAHREN ZUM BEDRUCKEN EINER DRUCKBAHN**
PRINTING MACHINE AND METHOD FOR PRINTING A PRINT WEB
MACHINE D'IMPRESSION ET PROCEDE D'IMPRESSION D'UNE BANDE D'IMPRESSION

(30) Priorität: 08.01.2003 DE 10300502
(43) Veröffentlichungstag der Anmeldung: 05.10.2005
(73) Patentinhaber: ROSENBERG GmbH + Co., 37154 Northeim (DE)
(72) Erfinder: THIMM, Klaus, 37154 Northeim (DE); BECKER, Wolfgang, 37154 Northeim (DE)
(74) Vertreter: Lins, Edgar
(86) Internationale Anmeldenummer: PCT/DE2003/004258
(87) Internationale Veröffentlichungsnummer: WO 2004/062915

(56) Entgegenhaltungen:
- GB-A- 1 057 456
- GB-A- 2 188 003
- NL-A- 8 302 812
- US-A- 2 142 148
- US-A- 2 649 044
- US-A1- 2002 113 855

## Beschreibung

Die Erfindung betrifft ein Verfahren zum Bedrucken einer Druckbahn mittels einer Mehrzahl von Druckwerken, die jeweils ein umlaufendes, Druckklischees tragendes und um einen Plattenzylindern geführtes Druckband aufweisen.

Die Erfindung betrifft ferner eine Druckmaschine mit mehreren Druckwerken, die jeweils ein umlaufendes, Druckklischees tragendes und ein um einen Plattenzylinder geführtes Druckband und eine Farbauftragseinrichtung aufweisen, und mit einer Rollen aufweisenden Druckbahnführung mit Andruckeinrichtungen zum Andrücken der Druckbahn an das Druckband mit den Druckklischees.

Das Bedrucken von Druckbahnen, insbesondere Papierbahnen, erfolgt regelmäßig dadurch, dass die Papierbahn schlingenförmig in verschiedene Druckwerke hineingeführt wird, wobei beim Übergang von einem Druckwerk zum anderen regelmäßig eine Umlenkung um beispielsweise 180° stattfindet.

Für den Druck kleinerer Auflagen, wie sie für bedruckte Verpackungen häufig benötigt werden, haben sich Flexo-Druckmaschinen bewährt, wie sie beispielsweise aus der DE 44 10 132 C2 bekannt sind. Das Druckklischee befindet sich dabei als flexibles Material auf einem umlaufenden Druckband, das über einen Druckzlinder geführt wird, wo in Zusammenarbeit mit einem Gegendruckzylinder die zwischen den beiden Zylindern durchlaufende Druckbahn bedruckt wird.

Die bekannten Druckverfahren sind bewährt und ohne Probleme bei Druckbahnen verwendbar, die eine ausreichende Zugstabilität aufweisen, um die beim Durchlaufen der Druckbahn durch Zylinderspalte von angetriebenen Zylindern auf die zwischen Umlenkzylindern frei laufenden Druckbahn ausgeübten Zugkräfte aufzunehmen.

Problematisch sind die bekannten Druckverfahren dieser Art für Druckbahnen, die eine geringere Eigenstabilität und/oder insbesondere eine größere Elastizität aufweisen, wodurch größere Zugkräfte nicht angewendet werden dürfen.

Für die Bedruckung derartiger Druckbahnen ist es bekannt, einen großen Zentralzylinder vorzusehen, über dessen Umfang die Druckwerke verteilt sind. Für den Druckvorgang wird die Druckbahn auf dem Umfang der Zentralwalze ohne Relativgeschwindigkeit transportiert und dabei bedruckt. Auf diese Weise gelingt die Bedruckung auch von Druckbahnen mit einer geringen Eigenstabilität, jedoch unter In-Kauf-Nahme erheblicher Nachteile. Bei der Verwendung eines Zentralzylinders sind bisher noch keine Band-Druckwerke einsetzbar, da die Druckwerke radial vom Zentralzylinder aus gesehen angeordnet werden müssen und somit unterschiedlich ausgerichtet sind. Auf die umlaufenden, mit einer Spannwalze gespannten Druckbänder wirken daher durch das Eigengewicht unterschiedliche Kräfte ein, die zu unterschiedlichen Druckergebnissen bei den verschiedenen Druckwerken führen. Bei der Verwendung herkömmlicher Druckzylinder muss bei einer Änderung der Größe des Druckrapports ein Austausch der Druckzylinder vorgesehen werden. Außerdem erlauben die Druckzylinder nur Rapportlängen bis zu 2,5 m, während mit Druckbändern deutlich größer Rapportlängen realisierbar sind.

Eine ähnliche Anordnung mit den prinzipiell gleichen Nachteilen hinsichtlich der Druckergebnisse ist durch GB-A-2188003 bekannt. Anstelle der Zentralwalze ist eine zentrale Anordnung eines Stützbandes vorgesehen, das endlos auf einer gekrümmten Bahn umlaufend mit Stützrollen geführt wird. Die Druckwerke sind mit Klischeezylindern gebildet, die bei einer Änderung der Drucklänge ausgewechselt werden müssen. Die Druckwerke befinden sich radial außerhalb von zwischen den Stützrollen angeordneten Gegendruckzylindern.

Durch US 2,649,044 ist eine Druckanordnung für die Bedruckung von Stoffbahnen bekannt, bei der die Stoffbahn mehrfach umgelenkt und gespannt wird und anschließend in Kontakt mit einem geradlinig geführten Stützband durch drei nebeneinander angeordnete Druckwerke transportiert wird, um drei Bedruckungen zu erhalten. Nach der Bedruckung wird die Stoffbahn mehrfach umgelenkt und schlaufenförmig durch einen Trockner geleitet und anschließend zusammengelegt. Die Stoffbahn weist daher eine ausreichende Zugstabilität auf. Für einen Wechsel der Bedruckung und des Druckrapports müssen die Druckzylinder ausgetauscht werden.

Der Erfindung liegt demgegenüber die Problemstellung zugrunde, eine Bedruckung einer Druckbahn auch mit einer geringen Eigenstabilität durch mehrere Druckwerke mit einer einfach aufgebauten und flexibel zu ändernden Druckmaschine zu ermöglichen.

Zur Lösung dieses Problems ist erfindungsgemäß ein Verfahren der eingangs erwähnten Art dadurch gekennzeichnet, dass die Druckbahn im Bereich der Druckwerke auf einem mit gleicher Geschwindigkeit transportierten, im Wesentlichen geradlinig geführten Stützband geführt wird und dass die mehrfache Bedruckung durch die in der Transportrichtung des Stützbandes nebeneinander angeordneten Druckwerke erfolgt.

Das erfindungsgemäße Verfahren erlaubt die Verwendung insbesondere von Band-Druckwerken, die aufgrund ihrer flexiblen Verwendbarkeit erhebliche Vorteile mit sich bringen. Die Bedruckung auch von Druckbahnen mit einer geringen Eigenstabilität und/oder größeren Elastizität gelingt dadurch, dass die Druckbahn im Bereich der Druckwerke zusammen mit einem Stützband transportiert wird, zu dem die Druckbahn keine Relativgeschwindigkeit aufweist, sodass die Druckbahn über den Transportweg durch die Druckwerke jederzeit flächig abgestützt wird. Bei der im Wesentlichen geradlinigen Führung des Stützbandes werden auf die Druckbahn keine durch Umlenkbewegung auf verschiedenen Radien erzeugte Spannungen ausgeübt. In einer weiter bevorzugten Ausführungsform ist die Führung der Druckbahn ideal geradlinig. Eine im Wesentlichen geradlinige Führung im Sinne dieser Anmeldung liegt auch dann noch vor, wenn kleinere Umlenkungen unter 45°, vorzugsweise unter 20°, vorkommen. Geringfügige Umlenkungen innerhalb der genannten Grenzen sind für die vorliegende Erfindung unschädlich.

Vorzugsweise erfolgt die Bedruckung in Transportrichtung mit gleichen Abständen, also äquidistant.

Die vorliegende Erfindung wird bevorzugt bei einer Bedruckung von Rolle zu Rolle eingesetzt. Es ist jedoch auch möglich, die Druckbahn nach der Bedruckung sofort in geeignete Bahnabschnitte aufzuteilen.

Das erfindungsgemäße Verfahren erlaubt eine vorteilhafte Anordnung der Druckwerke parallel zueinander, vorzugsweise in parallelen Ständern einer Druckmaschine. Dadurch sind die Druckwerke für Wartungsarbeiten oder für einen Druckwechsel in einfacher Weise zugänglich. Etwaige Neueinstellungen des Flexo-Druckwerks können in einfacher Weise ohne Schwierigkeiten ausgeführt werden. Wenn die Druckbahn geradlinig, vorzugsweise oberhalb der Plattenzylinder verläuft, ist die Zugänglichkeit zu den Druckwerken nicht durch den Verlauf der Druckbahn behindert.

Zur Lösung des oben erwähnten Problems ist ferner eine Druckmaschine der eingangs erwähnten Art dadurch gekennzeichnet, dass die Druckbahnführung durch die Druckwerke hindurch durch ein mit der Geschwindigkeit der Druckbahn bewegtes Stützband gebildet ist und dass die Druckwerke an entlang dem Stützband ausgerichteten Maschinenständern ausgebildet sind, wobei das Stützband im Wesentlichen geradlinig läuft.

Dabei sind die Druckwerke vorzugsweise an parallel angeordneten Maschinenständern gelagert, die Plattenzylinder der Druckwerke im Druckzustand auf gleicher Höhe angeordnet und ein im Wesentlichen horizontaler Verlauf des Stützbandes oberhalb des Plattenzylinders vorgesehen.

Das Stützband kann über Stützrollen umlaufen, wobei die Stützrollen zur Abstützung der Druckbahn vorzugsweise dicht an dicht angeordnet sind. Andere Stützeinrichtungen können ebenfalls verwendet werden, wie beispielsweise Gleitbleche.

In einer vorteilhaften Ausführungsform der erfindungsgemäßen Druckmaschine ist gegenüberliegend von den Plattenzylindern jeweils ein Gegendruckzylinder angeordnet, der vorzugsweise tangential mit den Stützrollen fluchtet, sodass ein geradliniger Verlauf des Stützbandes auch im Bereich des Gegendruckzylinders erhalten bleiben kann. Die Druckbahn verläuft auf der dem Gegendruckzylinder abgewandten Seite des Stützbandes.

Die Druckwerke können zur Aufnahme unterschiedlich langer Druckbänder eingerichtet sein, also insbesondere Flexo-Druckwerke sein.

Das Stützband wird zweckmäßigerweise schlupffrei angetrieben und ist vorzugsweise zur Ausbildung eines Formschlusses mit einem Antriebselement ausgebildet.

Die Erfindung soll im Folgenden anhand eines in der Zeichnung dargestellten Ausführungsbeispiels näher erläutert werden. Es zeigen:
- Figur 1 -: eine schematische Seitenansicht einer erfindungsgemäßen Druckmaschine zur Bedruckung einer Druckbahn von Rolle zu Rolle mit vier Druckwerken
- Figur 2 -: eine vergrößerte Darstellung eines der in Figur 1 vorgesehenen Druckwerke.

In der Darstellung der Figur 1 läuft eine Druckbahn 1 von einer Vorratsrolle 2 in eine Druckzone 3 und wird im bedruckten Zustand auf eine Aufwickelrolle 4 aufgewickelt. In der Druckzone 3 befinden sich vier Druckwerke 5, die als Band-Druckwerke an vertikalen Ständern 6 befestigt sind. Jedes Druckwerk 5 weist somit ein über einen Plattenzylinder 7 und eine Spannwalze 8 endlos umlaufendes Druckband 9 auf, auf dem das Druckklischee bildende flexible Platten befestigt werden.

Die Plattenzylinder 7 befinden sich im Druckzustand alle auf gleicher Höhe, sodass die Druckbahn 1 horizontal über die jeweils horizontale Tangente der Plattenzylinder 7 verläuft.

In der Druckzone 3, also im Bereich der Druckwerke 5 läuft die Druckbahn 1 zusammen mit einem Stützband 10 durch die Druckwerke 5 hindurch. Das Stützband 10 läuft endlos zwischen zwei Umlenkrollen 11 mit einem horizontal verlaufenden Untertrum 12 um. An dem horizontal verlaufenden Untertrum 12 liegt die Druckbahn an, die mit der gleichen Bahngeschwindigkeit bewegt wird wie das Stützband 10. Von der der Druckbahn 1 gegenüberliegenden Seite des Untertrums 12 drückt im Bereich der Plattenzylinder 7 jeweils ein ortsfest angeordneter Gegendruckzylinder 13 gegen den Untertrum 12 und die Druckbahn 1. Beim Durchlaufen des Spalts zwischen Plattenzylinder 7 und Gegendruckzylinder 13 wird die Druckbahn 1 bedruckt.

In Figur 1 ist durch eine schematisch eingezeichnete Bedienperson 14 verdeutlicht, dass der Zwischenraum zwischen den Druckwerken 5 bequem begehbar ist, sodass die Druckwerke 5 zu Wartungs- und Einrichtungszwecken bequem und ohne Schwierigkeiten zugänglich sind.

Das Stützband 10 wird im Bereich seines Untertrums 12 auf der der Druckbahn 1 gegenüberliegenden Seite durch in Transportrichtung dicht an dicht liegende Stützrollen 12' abgestützt und im Kontakt mit der Druckbahn 1 gehalten. Der Kontakt mit der Druckbahn 1 wird dadurch intensiviert, dass die Druckbahn 1 vor dem Eintritt in die Druckzone 3 und nach dem Austritt aus der Druckzone 3 über Umlenkrollen 16 geführt wird, durch die die Druckbahn gegenüber dem horizontalen Verlauf durch die Druckzone 3 hindurch geringfügig auf der Strecke zwischen Umlenkrolle 16 und der zugehörigen Umlenkrolle 11 des umlaufenden Druckbandes 10 nach oben mit einem Winkel < 10° ausgelenkt wird.

Figur 2 verdeutlicht in einer schematischen Darstellung den Aufbau eines Druckwerks 5. Durch einen vertikalen Doppelpfeil ist angedeutet, dass die untere Spannwalze 8 an dem vertikalen Ständer 6 in vertikaler Richtung verfahrbar ist, um das umlaufende Druckband 9 zu spannen. Der Druckvorgang findet in dem Spalt zwischen Plattenzylinder 7 und Gegendruckzylinder 13 statt, durch den das Druckband 9, aber auch die Anordnung aus Druckbahn 1 und Untertrum 12 des Stützbandes 10 hindurchlaufen. Vor dem Eintreten des Druckbandes 9 in den genannten Spalt zwischen Plattenzylinder 7 und Gegendruckzylinder 13 wird auf die Außenseite des Druckbandes 9 bzw. eines darauf aufgebrachten Klischees durch eine Farbauftragwalze 17 Farbe in der gewünschten Menge aufgetragen. Hierzu ist die als Rasterwalze ausgebildete Farbauftragwalze 17 mit einer Linearführung 18 gegen den Umfang des Plattenzylinders 7 mittels eines Servomotors 19 zustellbar. Die Zustellung der Farbauftragwalze 17 erfolgt über eine mittels eines Riemenantriebs 20 angetriebene und innerhalb eines Faltenbalgs 21 geführten (nicht dargestellten) Spindel. Der Rotationsantrieb der Farbauftragswalze 17 erfolgt über einen (nicht dargestellten) drehzahlgeregelten Servomotor.

In entsprechender Weise ist der Plattenzylinder 7 mittels einer Linearführung 22 und einem Servomotor 23 und über eine Spindel 24 gegen die ortsfeste Gegendruckrolle 13 drückbar. Die Drehbewegung des Plattenzylinders 7 wird durch einen drehzahlgeregelten Servomotor 25 bewirkt.

Das dargestellte Druckwerk eignet sich in Verbindung mit der in Figur 1 dargestellten Anordnung insbesondere zum Drucken großer Druckrapporte. Der , Druckrapport kann durch Ersetzen des Druckbandes 9 gegen ein Druckband 9 einer anderen Länge schnell und unkompliziert verändert werden. Durch die vertikal verstellbare Spannwalze 8 ist einerseits ein Austausch ohne weiteres möglich und kann andererseits die benötigte Spannung schnell wieder eingestellt werden.

Die erfindungsgemäße Druckmaschine zeichnet sich daher durch eine hohe Flexibilität aus, indem eine kurzfristige Umrüstung der Druckmaschine auf einen anderen Druckrapport möglich ist.

## Patentansprüche

1. Verfahren zum Bedrucken einer Druckbahn (1) mittels einer Mehrzahl von Druckwerken (5), die jeweils ein umlaufendes, Druckklischees tragendes und um einen Plattenzylindern (7) geführtes Druckband (9) aufweisen, **dadurch gekennzeichnet, dass** die Druckbahn (1) im Bereich der Druckwerke (5) auf einem mit gleicher Geschwindigkeit transportierten, im Wesentlichen geradlinig geführten Stützband (10) geführt wird und dass die mehrfache Bedruckung durch die in der Transportrichtung des Stützbandes (10) nebeneinander angeordneten Druckwerke (5) erfolgt.

2. Verfahren nach Anspruch 1, **dadurch gekennzeichnet, dass** die Bedruckung in Transportrichtung äquidistant erfolgt.

3. Verfahren nach Anspruch 1 oder 2, **dadurch gekennzeichnet, dass** die Bedruckung von Rolle (2) zu Rolle (4) erfolgt.

4. Verfahren nach einem der Ansprüche 1 bis 3, **dadurch gekennzeichnet, dass** die Druckbahn (1) mit dem Stützband (10) im Druckwerk (5) zwischen einem Plattenzylinder (7) und einem Gegendruckzylinder (13) hindurchtransportiert wird, wobei die Druckbahn (1) auf der dem Gegendruckzylinder (13) abgewandten Seite des Stützbandes (10) geführt wird.

5. Verfahren nach einem der Ansprüche 1 bis 4, **dadurch gekennzeichnet, dass** das Stützband (10) über ortsfest angeordnete Stützrollen (12') geführt wird.

6. Verfahren nach Anspruch 5, **dadurch gekennzeichnet, dass** die Stützrollen (12') dicht an dicht angeordnet werden.

7. Druckmaschine mit mehreren Druckwerken (5), die jeweils ein umlaufendes, Druckklischees tragendes und um einen Plattenzylinder (7) geführtes Druckband (9) und eine Farbauftragseinrichtung (17) aufweisen, und mit einer Rollen aufweisenden Druckbahnführung mit Andruckeinrichtungen (13) zum Andrücken der Druckbahn (1) an das Druckband (9) mit den Druckklischees, **dadurch gekennzeichnet, dass** die Druckbahnführung durch die Druckwerke (5) hindurch durch ein mit der Geschwindigkeit der Druckbahn (1) bewegtes Stützband (10) gebildet ist und dass die Druckwerke (5) an entlang dem Stützband (10) ausgerichteten Maschinenständern (6) ausgebildet sind, wobei das Stützband im Wesentlichen geradlinig läuft.

8. Druckmaschine nach Anspruch 7, **dadurch gekennzeichnet, dass** die Druckwerke (5) an parallel angeordneten Maschinenständern (6) gelagert sind, dass die Plattenzylinder (7) der Druckwerke (5) im Druckzustand auf gleicher Höhe angeordnet sind und dass das Stützband (10) oberhalb der Plattenzylinder (7) im Wesentlichen horizontal verläuft.

9. Druckmaschine nach Anspruch 7 oder 8, **dadurch gekennzeichnet, dass** das Stützband (10) über Stützrollen (12') umläuft.

10. Druckmaschine nach Anspruch 9, **dadurch gekennzeichnet, dass** die Stützrollen (12') dicht an dicht angeordnet sind.

11. Druckmaschine nach einem der Ansprüche 7 bis 10, **dadurch gekennzeichnet, dass** gegenüberliegend von den Plattenzylindern (7) jeweils ein Gegendruckzylinder (13) angeordnet ist.

12. Druckmaschine nach Anspruch 11, **dadurch gekennzeichnet, dass** der Gegendruckzylinder (13) tangential mit den Stützrollen (12') fluchtet.

13. Druckmaschine nach Anspruch 11 oder 12, **dadurch gekennzeichnet, dass** die Druckbahn (1) auf der vom Gegendruckzylinder (13) abgewandten Seite mit dem Stützband (10) durch das Druckwerk (5) geführt ist.

14. Druckmaschine nach einem der Ansprüche 7 bis 13, **dadurch gekennzeichnet, dass** die Druckwerke (5) zur Aufnahme unterschiedlich langer Druckbänder (9) eingerichtet sind.

15. Druckmaschine nach einem der Ansprüche 7 bis 14, **gekennzeichnet durch** einen schlupffreien Antrieb des Stützbandes.

## Claims

1. A method for printing a print web (1) by means of a plurality of printing units (5),**characterized in that** the print web (1) is guided in the region of the printing units (5) on a supporting belt (10) transported at the same speed, and **in that** the multiple printing is carried out by means of the printing units (5) arranged beside one another in the transport direction of the supporting belt (10).

2. The method as claimed in claim 1, **characterized in that** the printing is carried out equidistantly in the transport direction.

3. The method as claimed in claim 1 or 2, **characterized in that** the printing is carried out from roll (2) to roll (4).

4. The method as claimed in one of claims 1 to 3, **characterized in that**, in the printing unit (5), the print web (1) with the supporting belt (10) is transported through between a. plate cylinder (7) and an impression cylinder (13), the print web (1) being guided on the side of the supporting belt (10) facing away from the impression cylinder (13) .

5. The method as claimed in one of claims 1 to 4, **characterized in that** the supporting belt (10) is guided over supporting rollers (12') arranged in a fixed location.

6. The method as claimed in claim 5, **characterized in that** the supporting rollers (12') are arranged close together.

7. A printing machine having a plurality of printing units (5), which each have a circulating printing belt (9) carrying a printing plate and a printing belt (9) guided around a plate cylinder (7) and an ink applicator device (17), and having a print web guidance system with rollers and pressing devices (13) for pressing the print web (1) onto the printing belt (9) with the printing plate, **characterized in that** the print web guidance through the printing units (5) is formed by a supporting belt (10) moved at the speed of the print web (1), and that the printing units (5) are constructed on machine stands (6) aligned along the supporting belt (10), the supporting belt preferably running substantially rectilinearly.

8. The printing machine as claimed in claim 7, **characterized in that** the printing units (5) are mounted on machine stands (6) which are arranged in parallel, **in that** the plate cylinders (7) of the printing units (5) are arranged at the same height in the printing state, and **in that** the supporting belt (10) runs substantially horizontally above the plate cylinders (7).

9. The printing machine as claimed in claim 7 or 8, **characterized in that** the supporting belt (10) circulates over supporting rollers (12').

10. The printing machine as claimed in claim 9, **characterized in that** the supporting rollers (12') are arranged close together.

11. The printing machine as claimed in one of claims 7 to 10, **characterized in that** in each case an impression cylinder (13) is arranged opposite the plate cylinders (7).

12. The printing machine as claimed in claim 11, **characterized in that** the impression cylinder (13) is aligned tangentially with the supporting rollers (12').

13. The printing machine as claimed in claim 11 or 12, **characterized in that** the print web (1) is guided through the printing unit (5) with the supporting belt (10) on the side facing away from the impression cylinder (13).

14. The printing machine as claimed in one of claims 7 to 13, **characterized in that** the printing units (5) are set up to accommodate printing belts (9) of different lengths.

15. The printing machine as claimed in one of claims 7 to 14, **characterized by** a slip-free drive of the supporting belt.

## Revendications

1. Procédé d'impression d'une bande d'impression (1) au moyen d'une pluralité de groupes d'impression (5) comprenant chacun un ruban d'impression (9) portant le cliché d'impression guidé autour d'un cylindre à plaques (7), **caractérisé en ce que** la bande d'impression (1) est guidée dans la zone du groupe d'impression (5) sur une bande d'appui (10) transportée à la même vitesse et guidée de façon sensiblement rectiligne et **en ce que** l'impression multiple a lieu au moyen des groupes d'impression (5) disposés les uns à côté des autres dans la direction de transport de la bande d'appui (10).

2. Procédé selon la revendication 1, **caractérisé en ce que** l'impression a lieu de façon équidistante dans la direction de transport.

3. Procédé selon la revendication 1 ou 2, **caractérisé en ce que** l'impression a lieu entre un rouleau (2) et un autre rouleau (4).

4. Procédé selon l'une des revendications 1 à 3, **caractérisé en ce que** la bande d'impression (1) est transportée avec la bande d'appui (10) au travers du groupe d'impression (5) entre un cylindre à plaques (7) et un cylindre de contre-appui (13), de sorte que la bande d'impression (1) est guidée sur la face de la bande d'appui (10) opposée au cylindre de couche-appui (13).

5. Procédé selon l'une des revendications 1 à 4, **caractérisé en ce que** la bande d'appui (10) est guidée sur des rouleaux d'appui (12') montés de façon fixe.

6. Procédé selon la revendication 5, **caractérisé en ce que** les rouleaux d'appui (12') sont disposés très près les uns des autres.

7. Machine d'impression comportant plusieurs groupes d'impression (5) qui comportent chacun un ruban d'impression (9) guidé autour d'un cylindre à plaques (7) qui porte le cliché d'impression et un dispositif d'application de couleur (17) et un guidage du ruban d'impression assuré au moyen de rouleaux comportant des dispositifs d'appuis (13) pour appuyer la bande d'impression (1) sur le ruban d'impression 9) portant le cliché d'impression, **caractérisée en ce que** le guidage du ruban d'impression à travers le groupe d'impression (5) est réalisé au moyen d'une bande d'appui (10) se déplaçant à la même vitesse que la bande d'impression (1) et **en ce que** le long de la bande d'appui (10) le groupe d'impression (5) comporte des montants de machine (6), de façon que la bande d'appui s'étende de façon sensiblement rectiligne.

8. Machine d'impression selon la revendication 7, **caractérisée en ce que** le groupe d'impression (5) est fixé à des montants de machine (6) disposés de façon parallèles, **en ce que** les cylindres à plaques (7) des groupes d'impression (5) sont disposés en position d'appui à la même hauteur et **en ce que** la bande d'appui (10) s'étend sensiblement horizontalement au dessus des cylindres à plaques (7).

9. Machine d'impression selon la revendication 7 ou 8, **caractérisée en ce que** la bande d'appui (10) circule autour de rouleaux d'appui (12').

10. Machine d'impression selon la revendication 9, **caractérisée en ce que** les rouleaux d'appui (12') sont disposés très près les uns des autres.

11. Machine d'impression selon les revendications 7 à 10, **caractérisée en ce qu'**à l'opposé de chacun des cylindres à plaques (7) est disposé un cylindre de contre-appui (13).

12. Machine d'impression selon la revendication 11, **caractérisée en ce que** le cylindre de contre-appui (13) affleure tangentiellement avec les rouleaux d'appui (12').

13. Machine d'impression selon l'une des revendications 11 ou 12, **caractérisée en ce que** la bande d'impression (1) est guidée à travers le groupe d'impression (5) sur la face opposée au cylindre de contre-appui (13) au moyen de la bande d'appui (10).

14. Machine d'impression selon l'un des revendications 7 à 13, **caractérisée en ce que** les groupes d'impression (5) sont agencés pour recevoir des rubans d'impression (9) de différentes longueurs.

15. Machine d'impression selon l'une des revendications 7 à 14, **caractérisée par** un entraînement sans glissement de la bande d'appui.
